# DEMANDE DE BREVET EUROPEEN

(11) **EP 1 898 023 A2**
(43) Date de publication de la demande: **12.03.2008**
(21) Numéro de dépôt: 07290978.1
(22) Date de dépôt: 03.08.2007
(51) Int. Cl.: E04F 13/08, E04F 15/02

(54) **Moyens d'assemblage pour panneaux de revetement de sol, mur ou plafond**

(30) Priorité: 30.08.2006 FR 0607613
(71) Demandeur: Parqueterie Berrichonne, 36120 Ardentes (FR)
(72) Inventeur: Gallopin, Christophe, 36130 Deols (FR)
(74) Mandataire: Wagret, Frédéric

(57) **Abrégé**

Moyens d'assemblage mâle (5) et femelle (6), pourvus de moyens permettant de les guider, aptes à coopérer ensemble en vue de constituer un panneau de revêtement (1) de sol, de mur ou plafond, comprenant un dispositif de maintien (14) constitué d'un floc (16), ledit dispositif de maintien (14) étant collé ou pré-collé sur lesdits moyens permettant de guider lesdits moyens d'assemblage. Alternativement le dispositif de maintien est constitué d'une matière auto-aggripante de type velcro®.

## Description

La présente invention appartient aux domaines des revêtements de bâtiment, d'installation sportive ou de maison et plus particulièrement aux moyens de fixation et/ou de maintien de leur système d'assemblage.

Un revêtement est destiné à revêtir une surface intérieure et extérieure d'un bâtiment tel qu'un sol, un mur ou un plafond.

Par exemple, pour les revêtements de sol, le parquet ou d'autres revêtements stratifiés ou classiques sont formés de lames de bois identiques ou de panneaux.

La pose de ce type de panneaux de revêtement est réalisée par un emboitement de systèmes de couplage mâle et femelle sur chacune des lames de bois tels que des rainures et languettes ou tout autre dispositif de couplage et une fixation par l'intermédiaire de colle, de système d'enclipsage anti-retour, voire de clous.

Le problème majeur de ces systèmes d'assemblage est l'obligation de fixer les rainures et les languettes ou les autres moyens d'assemblage de type connu afin que ces derniers restent solidaires de manière pérenne.

Ces lames à emboiter connues présentent certains inconvénients majeurs tels que l'application de la colle et notamment la quantité et sa disposition. Le conditionnement et la viscosité de la colle sont également à prendre en considération.

Selon le brevet européen n° EP 1 024 234, un revêtement de sol composé de panneaux de planchers durs ne nécessitant pas de colle est divulgué. En effet, les panneaux sont assemblés au moyen de système mécanique avec rainure et languette profilées et où ce système de blocage mécanique est réalisé d'une seule pièce avec le panneau de plancher.

Ces panneaux de planchers à système de clip connus facilitent l'opération de la pose du revêtement et n'exigent pas de moyen de fixation supplémentaire. Cependant une détérioration partielle ou totale du système de clip reste possible lors de la pose et de la dépose. De plus, leur procédé de fabrication en un seul tenant des panneaux, comprenant les languettes et rainures profilées spécifiquement servant de fixation, est assez compliqué à réaliser au niveau industriel, notamment concernant les outillages, les réglages, les machines d'usinage et de contrôle dimensionnel, et se révèle onéreux. De surcroît, ces types de panneaux sont difficiles à poser lorsque par exemple, le support n'est pas parfaitement plan ou qu'il est de grande dimension. De même, suivant la nature du matériau des panneaux, leur emboitement ne s'avère pas facilité.

La demande de brevet internationale n° WO 1996023942, divulgue un système d'assemblage de pièces adjacentes de revêtement de sol s'effectuant au moyen de rainure et languette, où au moins une des surfaces opposées desdits moyens présentent une parties superficielles floquées. Elles s'étendent le long des languettes et/ou rainures et recouvrent pratiquement toute la longueur.

Le brevet allemand n° DE 9308528, montre un élément de construction pour la fabrication de chambre froide, mais également de salles humides, telles que des salles de bains, toilettes ou autres et se compose d'un corps creux, équipé des éléments de soutien et/ou d'isolant thermique disposés sur l'intérieur et des murs formés de fines feuilles métallique ou plastique. Les surfaces de contact des bords du corps creux aptes à être joints, possèdent une couche constituée de fibres en plastique relativement courtes.

Le brevet américain n° US 6365258, propose un procédé de pose d'un revêtement de sol, la thibaude et le revêtement utilisés dans ce dernier, consistant à utiliser une couche de bourre de flocage sur la thibaude ainsi que sur la surface inférieure du revêtement de sol. La nécessité de coller ledit revêtement de sol est éliminée tout en produisant une thibaude assurant une isolation phonique et constituant une base de fixation pour divers types de revêtements de sol.

Le brevet allemand n° DE 19940837, divulgue un système de revêtement de sol comportant des éléments plats d'alignement et des cavités pour le logement desdits éléments servant à enclencher au moins deux desdits éléments, caractérisé par le fait que lesdites cavités et lesdits éléments sont dimensionnés de sorte que lesdits éléments soient facilement glissés dans les cavités.

La demande de brevet international n° WO 2003074814, concerne un panneau de plancher présentant des rainures et listels. Lorsque lesdits panneaux sont assemblés, leurs surfaces d'appuis sont au moins partiellement en contact, et au moins une partie d'au moins une surface de contact comporte un matériau augmentant le coefficient de frottement entre les paires de surfaces d'appui. Ledit matériau est composé de particules ou d'une matrice.

La présente invention remédie aux inconvénients de l'art antérieur en proposant un dispositif permettant une pose simplifiée quelque soit la longueur et la nature du revêtement sans exigence d'autres moyens d'assemblage.

De plus, le dispositif selon l'invention propose une technique de mise en oeuvre plus simple, plus rapide et moins onéreuse. En effet, il permet de simplifier le procédé d'usinage et de réglage ainsi qu'un moindre coût d'outillages et d'équipements.
En outre, le dispositif selon l'invention permet d'obtenir un revêtement utilisable plusieurs fois puisqu'il est démontable sans occasionner aucun dommage.

De même, le dispositif selon l'invention permet de tolérer de plus grandes variations d'humidité.

A cette fin, un dispositif de maintien de panneaux de revêtement de sol, de mur ou plafond, selon l'invention, est caractérisé en ce qu'il est constitué d'un ensemble de particules, fibres ou similaires naturelles ou artificielles coupées ou broyées rapporté sur deux panneaux jointifs.

Plus précisément, il est constitué d'un floc collé ou pré-collé sur des moyens d'assemblage desdits panneaux jointifs.

Ledit floc peut être projeté en mélange avec une colle ou un liant sur la zone à floquer dudit revêtement ou projeté sur la zone à floquer dudit revêtement préalablement enduit de colle, d'adhésif ou d'un liant.

De manière plus précise, ledit floc est formé de fibres constituées de plastique, de polyamide, polyester, acrylique, nylon^{®}, viscose, de coton, de laine, ou toutes autres fibres textiles.

Avantageusement, ledit floc est compris entre 3,3 à 44 décitex, et possède une longueur de fibres comprise entre 0,8 mm et 3 mm.

Alternativement, le dispositif selon l'invention est caractérisé en ce qu'il est constitué d'une matière auto-agrippante de type velcro^{®} collée ou pré-collée sur des moyens d'assemblage desdits panneaux jointifs permettant une liaison amovible desdits panneaux de revêtement.

L'invention concerne également un revêtement de sol, plafond ou mur sur lequel est rapporté un dispositif selon l'invention.

L'invention sera bien comprise à la lumière de la description qui suit, se rapportant à des exemples illustratifs, et en aucun cas exhaustifs, de la présente invention, en référence aux dessins, ci-joints, dans lesquels :
- la figure 1 est une vue en coupe transversale schématique du bord de deux panneaux de revêtement comportant les moyens d'assemblage de l'invention et aptes à coopérer;
- les figures 2 et 3 sont des vues respectivement de dessous et de dessus en perspective des deux panneaux de revêtement de la figure 1;
- les figures 4 et 5 sont des vues agrandies en perspective des éléments des figures 2 et 3.

La présente invention concerne un nouveau dispositif permettant l'assemblage des parties constitutives d'un revêtement de sol, de mur ou de plafond.

Le dispositif de maintien selon l'invention peut être associé à tout type de revêtement tel que par exemple, lames de parquet, lambris, moquette, revêtement plastifié du type linoléum^{®} ou revêtements stratifiés ou tout autre revêtement de sol, de mur ou de plafond de type connu.

La figure 1 est une vue en coupe transversale schématique du bord de deux panneaux de revêtement comportant les moyens d'assemblage de l'invention et aptes à coopérer.

Un revêtement de sol 1, de mur ou de plafond, sous la forme d'un panneau ou d'une lame, possède deux faces : une face dite active 2 à but décoratif, appelée parement, et une face dite passive 3 destinée à porter sur un sol, mur ou plafond support. Dans le cas d'un sol tel que décrit présentement, la face active est appelée la face supérieure 2 et la face passive est appelée face inférieure 3.
Un parquet est le revêtement type décrit dans la suite de la description à titre d'exemple illustratif mais n'est en aucun cas limitatif.

Les lames de parquet 1 s'assemblent entre elles par des moyens d'assemblage 4 de type connu en soi tels que des rainures, languettes, profils adaptés ou des clips constitués, pour deux lames jointives, d'un élément mâle 5 et d'un élément femelle 6, aptes à coopérer ensemble en vue de constituer un revêtement plan et correctement fixé. Les éléments mâle et femelle sont respectivement prévus sur les chants des deux côtés opposés de deux lames de parquet appelées à être assemblées.

Plus précisément, en référence à la vue en coupe transversale de la figure 1, l'élément d'assemblage mâle 5 comporte, en partant de la face supérieure 2 vers la face inférieure 3 :
- une première plate bande supérieure 7 formant un évidement en forme de L, vu en coupe ;
- une seconde plate bande inférieure 8 formant un évidement en forme de L vu en coupe, et dont la profondeur (dans le plan de la lame) est supérieure à celle de la plate bande supérieure 7;
- une nervure en saillie 9, sensiblement médiane et délimitée par les parois respectives des plates bandes inférieure et supérieure.

L'élément d'assemblage femelle 6 comporte :
- une première découpe supérieure 10 formant un évidement en forme de L, vu en coupe coopérant avec une seconde découpe intermédiaire 11 symétrique de la découpe supérieure 10 formant une cavité 12 ;
- une plate-bande inférieure 13 correspondant sensiblement à la longueur de la seconde plate bande inférieure 8 mâle.

Ces types d'élément d'assemblage mâle et femelle sont des exemples illustratifs et en aucun cas limitatifs.

De manière générale, l'élément femelle 6 est préalablement disposé et l'élément mâle 5 vient s'emboiter.

Plus précisément, les découpes mâles et femelles 7, 8, 10, 11 et 13 guident la nervure 9 dans la cavité 12.

Afin de fixer les panneaux d'un revêtement, selon l'art antérieur, il est prévu d'appliquer une certaine quantité de colle ou d'adhésif sur la plate bande supérieure 10 de l'élément femelle 6 ou de clipser lesdits panneaux entre eux.

Selon l'invention, il est prévu de disposer un dispositif de maintien 14 sur une partie des ces éléments femelles et/ou mâles ou sur leur ensemble.

En effet, le dispositif de maintien 14, est rapporté au moyen d'assemblage 4 des panneaux du revêtement 1 qui est préalablement encollé ou collé.
Ce dispositif de maintien 14 peut se disposer suivant différentes configurations sur les moyens d'assemblage 4.

Par exemple, il peut être disposé sur la totalité de la surface des moyens d'assemblage 4 du revêtement 1.

De manière alternative, le dispositif de maintien 14 peut être disposé sur une seule partie de la surface des moyens d'assemblage 4 du revêtement 1.

Le dispositif de maintien 14 peut être également disposé sur au moins une partie des moyens d'assemblages latéraux (« en bout ») 4a et longitudinaux (« en long ») 4b.

De préférence, le dispositif de maintien 14 est disposé respectivement sur la plate bande inférieure 8 de l'élément mâle 5 et sur la plate bande inférieure 13 de l'élément femelle 6 des moyens d'assemblage 4 des lames de parquet 1.

Alternativement, le dispositif de maintien 14 peut également être disposé au fond de la cavité 12 ainsi que sur l'extrémité de la nervure 9.

De manière complémentaire, le dispositif de maintien 14 selon l'invention peut être disposé sur des parties latérales 15 des faces inférieures 3, destinées à entrer en contact, du revêtement 1.

Les figures 2 et 3 sont des vues respectivement de dessous et de dessus en perspective des deux panneaux de revêtement de la figure 1.

Le dispositif de maintien 14 permet, grâce à sa texture et/ou sa composition, d'assembler de manière amovible deux panneaux de revêtement tels que des lames de parquet.

Un premier arrangement du dispositif selon l'invention est d'appliquer une bande ou bandelette 14 de floc 16 sur les parties souhaitées des moyens d'assemblage 4 ou chant du revêtement 1 tels que des clips, rainures, languettes ou tout autre moyen de verrouillage de type connu.

Ces deux bandes 14 floquées, collées ou encollées respectivement sur les moyens d'assemblage 4 de deux lames 1 aptes à coopérer entre elles permettent leur maintien sans exigence de colle ou d'autre moyen de maintien tout en évitant le retrait radial des lames entre elles après leur emboîtement.

Ce floc 16 est obtenu par réduction de fibres ou particules ou similaires, naturelles ou artificielles en fragments au moyen de coupage ou de broyage.

Les fibres généralement utilisées sont constituées de plastique, de coton, de laine, ou toutes fibres textiles de type connu en soi.

Deux types principaux de flocs sont possibles : le floc dit « de coupage précis » où toutes les fibres sont approximativement de longueurs égales et le floc dit « de coupage aléatoire » où les fibres sont broyées créant ainsi une large gamme de longueurs.

De même, le floc 16 peut être constitué de fibres droites, ondulées ou toute forme possible de type connu en soi.

De préférence, le floc 16 est de « coupage précis » constitué de polyamide, polyester, acrylique, nylon®, viscose ou du coton.

De manière avantageuse, le floc 16 peut être d'épaisseur et de densité variable suivant le degré de serrage ou de maintien souhaité.

Avantageusement, cette bande 14 floquée améliore également l'isolement acoustique. De ce fait, il peut être prévu un flocage d'une partie ou de la totalité de la face inférieure 3 du revêtement 1 afin d'isoler phoniquement la totalité du revêtement 1.

De plus, ce dispositif de maintien 14 permet d'éviter le phénomène de craquement lorsqu'il est employé pour des lames de parquet, par exemple.

Le floc 16 peut posséder une dimension de 3,3 à 44 décitex. Cette unité correspond au poids en gramme de 10 km de fil.

La longueur des fibres du floc 16 est comprise entre 0,8 mm et 3 mm. De préférence, le floc possède des fibres de longueur comprise entre 1,5 mm et 2,2 mm.

Les figures 4 et 5 sont des vues agrandies en perspective des éléments des figures 2 et 3.

Le procédé de flocage se réalise de la manière suivante.

La première étape consiste à encoller la zone à floquer, c'est-à-dire une partie ou la totalité de la surface des moyens d'assemblage 4 du revêtement 1, par l'intermédiaire d'un pinceau, pistolet ou d'une encolleuse à rouleau.

Une colle, un adhésif ou un liant est préalablement enduit sur les moyens d'assemblage 4 du revêtement 1 aux endroits où l'on souhaite obtenir une bande 14 floquée.

Plus précisément, la colle utilisée peut être de la colle blanche vinylique, un mélange ou une composition capable de maintenir ensemble des matériaux par adhérence, de type connu en soi.

La quantité de colle est fonction de la configuration de la bande 14 floquée souhaitée. Elle peut varier entre 50 et 200g/m².
De préférence, il est prévu d'utiliser une quantité d'environ de 150 g/m² de colle.

Ensuite, une fois effectué le choix du floc et de « sa coupe », il est déposé dans une trémie ou tout autre récipient avec un courant électrique afin qu'il passe au travers d'un champ électrostatique permettant l'électro-orientation des fibres et donc leur positionnement sur la zone à floquer du revêtement 1.

En effet, le floc 16 ainsi polarisé est projeté de manière uniforme, ou localisée, sur la zone à floquer souhaitée de façon à obtenir une bande 14 adhérente au revêtement 1.

De manière alternative, le floc 16 peut également être projeté en mélange avec une colle ou un liant.

Le revêtement 1 est déplacé par l'intermédiaire d'un tapis roulant ou toute autre moyen d'avancement mécanique disposé sous la trémie.

Simultanément à l'avancement des moyens d'assemblage 4 à floquer du revêtement 1, la projection du floc 16 est réalisée de manière verticale par rapport au revêtement. Le flocage peut se réaliser du haut vers le bas ou de bas en haut.

Puis la zone floquée ou de la bande 14 floquée est séchée par air chaud ou par l'intermédiaire d'infrarouges ou d'autres systèmes de séchage de type connu en soi.

Des opérations supplémentaires peuvent être prévues telles qu'un dépoussiérage et un brossage.

Un second arrangement du dispositif selon l'invention, est de disposer une bande ou bandelette 14 de matière fibreuse auto-agrippante (non illustrée) sur les parties souhaitées des moyens d'assemblage ou chant du revêtement 1 tels que des clips, rainures, languettes ou tout autre moyen de verrouillage de type connu.

Ces bandes 14 collées ou pré-collées respectivement sur les moyens d'assemblage de deux lames, aptes à coopérer entre elles (selon les mêmes configurations que le 1^{er} arrangement), permettent le maintien des lames 1 entre elles sans exigence de colle ou d'autre moyen de fixation tout en évitant le retrait radial des lames après leur emboîtement

Cette matière auto-agrippante est un système d'accrochage fibreux de fibres textiles ou autres matières auto-agrippante de deux textures différentes de type connu en soi, telles que de type velcro® permettant lorsqu'elles sont mises en contact d'obtenir rapidement une liaison amovible.

La composition de la bande pré-collée à liaison amovible selon l'invention permet de rendre le dispositif de fixation résilient, inusable et imputrescible.

De manière avantageuse, l'utilisation de ce dispositif permet de diversifier et donc de personnaliser la configuration d'un revêtement.

Avantageusement, le dispositif selon l'invention permet d'obtenir un revêtement utilisable plusieurs fois puisqu'il est démontable sans occasionner aucun dommage.

## Revendications

1. Moyens d'assemblage mâle (5) et femelle (6), pourvus de moyens permettant de les guider, aptes à coopérer ensemble en vue de constituer un panneau de revêtement (1) de sol, de mur ou plafond, comprenant un dispositif de maintien (14) constitué d'un floc (16), **caractérisés en ce que** ledit dispositif de maintien (14) est collé ou pré-collé sur lesdits moyens permettant de guider lesdits moyens d'assemblage.

2. Moyens d'assemblage selon la revendication 1, **caractérisés en ce que** lesdits moyens permettant de guider l'élément d'assemblage mâle (5) sont, en partant de sa face supérieure (2) vers sa face inférieure (3) :
- une première plate bande supérieure (7) formant un évidement en forme de L, vu en coupe ;
- une seconde plate bande inférieure (8) formant un évidement en forme de L vu en coupe, et dont la profondeur est supérieure à celle de la plate bande supérieure (7);
et **en ce que** lesdits moyens permettant de guider l'élément d'assemblage femelle (6) sont:
- une première découpe supérieure (10) formant un évidement en forme de L, vu en coupe coopérant avec une seconde découpe intermédiaire (11) symétrique de la découpe supérieure (10);
- une plate-bande inférieure (13) correspondant sensiblement à la longueur de la seconde plate bande inférieure (8) mâle.

3. Moyens d'assemblage selon l'une des revendications précédentes, **caractérisés en ce que** ledit dispositif de maintien (14) est collé respectivement sur la plate bande inférieure (8) de l'élément mâle (5) et sur la plate bande inférieure (13) de l'élément femelle (6).

4. Moyens d'assemblage selon l'une des revendications précédentes, **caractérisés en ce que** ledit dispositif de maintien (14) est collé sur au moins une partie des moyens d'assemblages latéraux (4a) et longitudinaux (4b).

5. Moyens d'assemblage selon l'une des revendications précédentes, **caractérisés en ce** ledit dispositif de maintien (14) est collé sur des parties latérales (15) des faces inférieures (3) desdits moyens d'assemblage.

6. Moyens d'assemblage selon l'une des revendications précédentes, **caractérisés en ce** ledit dispositif de maintien (14) est constitué d'un floc (16) formé de fibres naturelles ou artificielles coupées ou broyées de plastique, de polyamide, polyester, acrylique, nylon^{®}, viscose, de coton, de laine, ou toutes autres fibres textiles.

7. Moyens d'assemblage selon l'une des revendications précédentes, **caractérisés en ce que** ledit floc (16) est compris entre 3,3 à 44 décitex et possède une longueur de fibres comprise entre 0,8 mm et 3 mm.

8. Moyens d'assemblage selon l'une des revendications précédentes, **caractérisés en ce que** ledit moyen de maintien (14) est constitué d'une matière auto-agrippante de type velcro®.

9. Moyens d'assemblage selon l'une des revendications précédentes, **caractérisés en ce que** ledit moyen de maintien (14) est constitué d'une texture permettant une liaison amovible desdits panneaux de revêtement (1).

10. Procédé de fabrication de moyen de maintien (14), constitué d'un floc (16), destiné à être rapporté sur des moyens d'assemblage (5 et 6), pourvus de moyens permettant de les guider, de panneau de revêtement de sol, de mur ou plafond (1), comprenant les étapes suivantes :
i) encollage desdits moyens permettant de guider lesdits moyens d'assemblage ;
ii) projection dudit floc(16) ;
iii) séchage dudit floc formant ledit moyen de maintien.

11. Procédé de fabrication de moyen de maintien (14), constitué d'un floc (16), destiné à être rapporté sur des moyens d'assemblage (5 et 6), pourvus de moyens permettant de les guider,de panneau de revêtement de sol, de mur ou plafond (1), comprenant les étapes suivantes :
i) projection simultanée d'un mélange de colle ou liant avec ledit floc (16) sur des moyens permettant de guider lesdits moyens d'assemblage ;
ii) séchage dudit floc formant ledit moyen de maintien.

12. Procédé selon la revendication 10 ou 11, **caractérisé en ce qu'**il comprend comme ultimes étapes, un brossage et un dépoussiérage.

13. Procédé selon l'une des revendications 10 à 12, **caractérisé en ce que** ledit floc (16) est formé de fibres naturelles ou artificielles coupées ou broyées, constituées de plastique, de polyamide, polyester, acrylique, nylon®, viscose, de coton, de laine, ou toutes autres fibres textiles.

14. Procédé selon l'une des revendications 10 à 13, selon l'une des revendications précédentes, **caractérisé en ce que** ledit floc (16) est compris entre 3,3 à 44 décitex et possède une longueur de fibres comprise entre 0,8 mm et 3 mm.

15. Procédé selon l'une des revendications 10 à 14, **caractérisé en ce que** ledit floc (16) est formé d'une matière auto-agrippante de type velcro^{®} collée ou pré-collée sur des moyens d'assemblage desdits panneaux jointifs(1).

16. Procédé selon l'une des revendications 10 à 15, **caractérisé en ce que** ledit floc (16) est formé d'une texture permettant une liaison amovible desdits panneaux de revêtement (1).
